# EUROPÄISCHE PATENTANMELDUNG

(11) **EP 4 552 800 A1**
(43) Veröffentlichungstag der Anmeldung: **14.05.2025**
(21) Anmeldenummer: 24211348.8
(22) Anmeldetag: 07.11.2024
(51) Int. Cl.: B25B 13/56, B25B 15/00

(54) **SCHRAUBWERKZEUG ZUM HANDHABEN VON SCHRAUBEN**

(30) Priorität: 08.11.2023 DE 102023130879
(71) Anmelder: Hofmann, Johann, 86874 Tussenhausen (DE)
(72) Erfinder: Hofmann, Johann, 86874 Tussenhausen (DE)
(74) Vertreter: Patentship Patentanwaltgesellschaft

(57) **Zusammenfassung**

Die Erfindung betrifft ein Schraubwerkzeug (1) zum Handhaben von Schrauben, wobei das Schraubwerkzeug (1) ein Drehmomentübertragungsprofil (5) aufweist, das ausgebildet ist, in ein Drehmomentaufnahmeprofil einer Schraube eingeführt zu werden. Das Schraubwerkzeug (1) ist mit mindestens einem weiteren Drehmomentübertragungsprofil (6) versehen, das angrenzend und benachbart zu dem Drehmomentübertragungsprofil (5) angeordnet ist.

## Beschreibung

Die Erfindung betrifft ein Schraubwerkzeug zum Handhaben von Schrauben, wobei das Schraubwerkzeug ein Drehmomentübertragungsprofil aufweist, das ausgebildet ist, in ein Drehmomentaufnahmeprofil einer Schraube eingeführt zu werden.

Derartige Schraubwerkzeuge zum Handhaben von Schrauben, wobei das Schraubwerkzeug ein Drehmomentübertragungsprofil aufweist, das ausgebildet ist, in ein Drehmomentaufnahmeprofil einer Schraube eingeführt zu werden, dienen dazu, eine Schraube durch Aufbringen eines Drehmoments anzuziehen oder zu lösen.

Bekannte Schraubwerkzeuge weisen jeweils ein einziges Drehmomentübertragungsprofil auf, mit dem eine bestimmte Schraubengröße gehandhabt werden kann. Soll eine andere Schraubengröße gehandhabt werden, die sich hinsichtlich des Durchmessers unterscheidet, ist für diese Schraubengröße ein anderes Schraubwerkzeug erforderlich.

Der Wechsel der entsprechenden Schraubwerkzeuge wird von Anwendern, beispielsweise Handwerkern, als störend und zeitaufwändig empfunden, beispielsweise wenn unterschiedliche Schraubengröße mit verschiedenen Bit-Einsätzen gehandhabt werden müssen und hierzu ein Austausch von unterschiedlichen Bit-Einsätzen erforderlich ist.

Der vorliegenden Erfindung liegt die Aufgabe zugrunde, ein Schraubwerkzeug zur Verfügung zu stellen, das hinsichtlich der genannten Nachteile verbessert ist.

Diese Aufgabe wird erfindungsgemäß dadurch gelöst, dass das Schraubwerkzeug mit mindestens einem weiteren Drehmomentübertragungsprofil versehen ist, das angrenzend und benachbart zu dem Drehmomentübertragungsprofil angeordnet ist.

Das erfindungsgemäße Schraubwerkzeug umfasst somit mindestens zwei unterschiedliche Drehmomentübertragungsprofile, die angrenzend und benachbart zueinander angeordnet sind. Mit einem derartigen Schraubwerkzeug können in einfacher Weise unterschiedliche Schraubengrößen gehandhabt werden, die sich hinsichtlich des Durchmessers unterscheiden. Ein Wechsel zwischen verschiedenen Schraubwerkzeugen ist somit nicht mehr erforderlich.

Gemäß einer vorteilhaften Ausgestaltungsform der Erfindung ist das weitere Drehmomentübertragungsprofil an einer Stirnfläche des Drehmomentübertragungsprofils angeordnet, insbesondere starr angeordnet. Das Drehmomentübertragungsprofil und das weitere Drehmomentübertragungsprofil sind somit in axialer Längsrichtung des Schraubwerkzeugs unmittelbar nebeneinander angeordnet, so dass das weitere Drehmomentübertragungsprofil eine axiale Verlängerung an der Stirnseite des Drehmomentübertragungsprofils bildet. Das Drehmomentübertragungsprofil und das weitere Drehmomentübertragungsprofil sind insbesondere einstückig ausgebildet, d.h. als einzelnes Bauteil ausgebildet.

Gemäß einer vorteilhaften Ausgestaltungsform der Erfindung weist das weitere Drehmomentübertragungsprofil einen Außendurchmesser auf, der kleiner als der Außendurchmesser des Drehmomentübertragungsprofils ist. Dies ermöglicht es in einfacher Weise, dass das Schraubwerkzeug mit den Drehmomentübertragungsprofilen in entsprechende Drehmomentaufnahmeprofile von Schrauben unterschiedlicher Schraubengrößen eingeführt werden kann, so dass mit dem erfindungsgemäßen Schraubwerkzeug in einfacher Weise unterschiedliche Schraubengrößen, die sich im Durchmesser unterscheiden, angezogen und gelöst werden können.

Gemäß einer vorteilhaften Ausgestaltungsform der Erfindung sind das Drehmomentübertragungsprofil und das weitere Drehmomentübertragungsprofil insbesondere jeweils als Sechskantprofil ausgebildet. Ein derartiges Sechskantprofil kann in einfacher Weise in ein entsprechendes Drehmomentaufnahmeprofil einer Schraube eingeführt werden.

Gemäß einer vorteilhaften Ausgestaltungsform der Erfindung sind das Drehmomentübertragungsprofil und das weitere Drehmomentübertragungsprofil insbesondere jeweils als Torx-Profil ausgebildet. Als Torx-Profil wird ein als Außensechsrund ausgebildetes Schraubenmitnahmeprofil bezeichnet, das sich zur Handhabung von Torx-Schrauben, die als Drehmomentaufnahmeprofil einen Innensechsrund aufweisen, eignet. Insbesondere im Handwerkerbereich haben sich derartige Torx-Schrauben und entsprechende Torx-Schraubwerkzeuge durchgesetzt, da die Schraube und das Schraubwerkzeug im Vergleich zu anderen Systemen, beispielsweise Kreuzschlitzschrauben und Kreuzschlitz- Schraubwerkzeugen, weniger beschädigt wird.

Gemäß einer vorteilhaften Ausgestaltungsform der Erfindung ist das Drehmomentübertragungsprofil als Torx-Profil T40 oder TX40 oder TH40 ausgebildet.

Gemäß einer vorteilhaften Ausgestaltungsform der Erfindung ist das weitere Drehmomentübertragungsprofil als Torx-Profil T25 oder TX25 oder TH25 ausgebildet.

Gemäß einer vorteilhaften Ausgestaltungsform der Erfindung ist das weitere Drehmomentübertragungsprofil als Torx-Profil T15 oder TX15 oder TH15 ausgebildet.

Mit der erfindungsgemäßen Schraubwerkzeug können somit können zwei unterschiedliche Torxschrauben mit Drehmomentaufnahmeprofilen T40 und T25 bzw. T40 und T15 gehandhabt werden ohne einen Wechsel des Schraubwerkzeugs zu erfordern. Insbesondere im Handwerksbereich, beispielsweise in Zimmereien, haben sich diese Schraubengrößen als übliche Schraubengrößen etabliert.

Gemäß einer vorteilhaften Ausgestaltungsform der Erfindung ist das Schraubwerkzeug als Schraubendreher ausgebildet ist. Das Drehmomentübertragungsprofil und das weitere Drehmomentübertragungsprofil sind hierbei insbesondere an einer einem Griff gegenüberliegenden Vorderseite eines Schraubendreherschaftes angeordnet.

Gemäß einer vorteilhaften und alternativen Ausgestaltungsform der Erfindung ist das Schraubwerkzeug als Bit-Einsatz ausgebildet. Ein Bit-Einsatz weist eine Bitaufnahme auf, beispielsweise ein Außensechskantprofil, das in eine entsprechende Aufnahme eines Bit-Halters eingesteckt werden kann. Das Drehmomentübertragungsprofil und das weitere Drehmomentübertragungsprofil sind hierbei insbesondere an einer der Bitaufnahme gegenüberliegenden Vorderseite des Bit-Einsatzes angeordnet.

Weitere Vorteile und Einzelheiten der Erfindung werden anhand des in der schematischen Figur dargestellten Ausführungsbeispiels näher erläutert.

In der Figur ist ein erfindungsgemäßes Schraubwerkzeug 1 zum Handhaben von Schrauben dargestellt.

Im dargestellten Ausführungsbeispiel ist das Schraubwerkzeug 1 als Bit-Einsatz 2 ausgebildet, der eine als Außensechskantprofil ausgebildete schaftförmigen Bit-Aufnahme 3 aufweist, mit der der Bit-Einsatz 3 in eine Aufnahmeausnehmung eines Bit-Halters 4 eingesteckt werden kann.

Das Schraubwerkzeug 1 weist ein Drehmomentübertragungsprofil 5 auf, das ausgebildet ist, in ein Drehmomentaufnahmeprofil einer nicht näher dargestellten Schraube, das in einem Schraubenkopf der Schraube ausgebildet ist, eingeführt zu werden. Das Drehmomentübertragungsprofil 5 des Schraubwerkzeugs 1 und das Drehmomentaufnahmeprofil der Schraube weisen eine komplementär zusammenwirkende Form auf, so dass zwischen dem Drehmomentübertragungsprofil 5 des Schraubwerkzeugs 1 und dem Drehmomentaufnahmeprofil der Schraube ein Drehmoment übertragen werden kann, mit dem die Schraube angezogen oder gelöst werden kann.

Das erfindungsgemäße Schraubwerkzeug 1 ist mit mindestens einem weiteren Drehmomentübertragungsprofil 6 versehen, das angrenzend und benachbart zu dem Drehmomentübertragungsprofil 5 angeordnet ist. Im dargestellten Ausführungsbeispiel ist das weitere Drehmomentübertragungsprofil 6 an einer Stirnfläche 5a des Drehmomentübertragungsprofils 5 angeordnet bzw. angeformt. Bevorzugt ist das weitere Drehmomentübertragungsprofil 6 an der Stirnfläche 5a des Drehmomentübertragungsprofils 5 einstückig und somit fest sowie starr ausgebildet bzw. angeformt. Das Drehmomentübertragungsprofil 5 und das weitere Drehmomentübertragungsprofil 6 sind somit einstückig ausgebildet.

Der Bit-Einsatz 2, der aus der schaftförmigen Bit-Aufnahme 3, dem Drehmomentübertragungsprofil 5 und dem weiteren Drehmomentübertragungsprofil 6 besteht, ist bevorzugt als einstückiges Bauteil ausgebildet.

Das Drehmomentübertragungsprofil 5 weist einen Außendurchmesser D auf. Das weitere Drehmomentübertragungsprofil 6 weist einen Außendurchmesser d auf, der kleiner als der Außendurchmesser D des Drehmomentübertragungsprofils 5 ist.

Das Drehmomentübertragungsprofil 5 und das weitere Drehmomentübertragungsprofil 6 ist jeweils als Sechskantprofil ausgebildet.

Im dargestellten Ausführungsbeispiel ist das Drehmomentübertragungsprofil 5 und das weitere Drehmomentübertragungsprofil 6 jeweils als Torx-Profil ausgebildet.

Insbesondere ist das Drehmomentübertragungsprofil 5 als Torx-Profil T40 oder TX40 oder TH40 ausgebildet ist, mit dem Torxschrauben der Größe T40 gehandhabt werden können.

Insbesondere ist das weitere Drehmomentübertragungsprofil 6 als Torx-Profil T25 oder TX25 oder TH25 ausgebildet ist, mit dem Torxschrauben der Größe T25 gehandhabt werden können.

Insbesondere ist das weitere Drehmomentübertragungsprofil 6 als Torx-Profil T15 oder TX15 oder TH15 ausgebildet ist, mit dem Torxschrauben der Größe T15 gehandhabt werden können.

Sofern somit bei dem erfindungsgemäßen Schraubwerkzeug 1 das Drehmomentübertragungsprofil 5 als Torx-Profil T40 oder TX40 oder TH40 ausgebildet ist und das weitere Drehmomentübertragungsprofil 6 als Torx-Profil T25 oder TX25 oder TH25 ausgebildet ist, können mit dem erfindungsgemäßen Schraubwerkzeug 1 Torxschrauben der Größe T40 und Torxschrauben der Größe T25 gehandhabt werden ohne einen Wechsel des Schraubwerkzeugs 1 zu erfordern. Die axiale Länge des weiteren Drehmomentübertragungsprofils 6 ist bevorzugt derart ausgeführt, dass das Schraubwerkzeug 1 in ein Drehmomentaufnahmeprofil einer Torxschrauben der Größe T40 derart eingesetzt werden kann, dass das Drehmomentübertragungsprofil 5 mit dem Drehmomentaufnahmeprofil der Torxschrauben der Größe T40 zusammenwirkt.

Sofern somit bei dem erfindungsgemäßen Schraubwerkzeug 1 das Drehmomentübertragungsprofil 5 als Torx-Profil T40 oder TX40 oder TH40 ausgebildet ist und das weitere Drehmomentübertragungsprofil 6 als Torx-Profil T15 oder TX15 oder TH15 ausgebildet ist, können mit dem erfindungsgemäßen Schraubwerkzeug 1 Torxschrauben der Größe T40 und Torxschrauben der Größe T15 gehandhabt werden ohne einen Wechsel des Schraubwerkzeugs 1 zu erfordern. Die axiale Länge des weiteren Drehmomentübertragungsprofils 6 ist bevorzugt derart ausgeführt, dass das Schraubwerkzeug 1 in ein Drehmomentaufnahmeprofil einer Torxschrauben der Größe T40 derart eingesetzt werden kann, dass das Drehmomentübertragungsprofil 5 mit dem Drehmomentaufnahmeprofil der Torxschrauben der Größe T40 zusammenwirkt.

Die Erfindung ist nicht auf das dargestellte Ausführungsbeispiel beschränkt, bei dem das Schraubwerkzeug 1 zwei Drehmomentübertragungsprofile 5 und 6 aufweist. Es versteht sich, dass das Schraubwerkzeug 1 beispielsweise drei Drehmomentübertragungsprofile aufweisen kann, wobei an der Stirnfläche 6a des weiteren Drehmomentübertragungsprofils 6 ein zusätzliches, drittes Drehmomentübertragungsprofil einstückig und somit fest sowie starr ausgebildet bzw. angeformt ist, dessen Außendurchmesser kleiner als der Außendurchmesser d des weiteren Drehmomentübertragungsprofils 6 ist. Somit kann ein Schraubwerkzeug 1 geschaffen werden, dessen drei Drehmomentübertragungsprofile 5 beispielsweise als Torx-Profile T40, T25 und T15 ausgebildet sind, so dass mit dem erfindungsgemäßen Schraubwerkzeug 1 Torxschrauben der Größe T40, Torxschrauben der Größe T25 und Torxschrauben der Größe T15 gehandhabt werden können ohne einen Wechsel des Schraubwerkzeugs 1 zu erfordern.

Des weiteren ist die Erfindung nicht auf die genannten Torx-Profile T40, T25 und T15 beschränkt. Es versteht sich, dass das Drehmomentübertragungsprofil 5 und das weitere Drehmomentübertragungsprofil 6 auch andere Torx-Profile aufweisen können, bei denen das Torx-Profil des weitere Drehmomentübertragungsprofils 6 eine kleineren Außendurchmesser aufweist wie das Torx-Profil des Drehmomentübertragungsprofils 5.

Zudem ist die Erfindung nicht auf die Ausführung des Drehmomentübertragungsprofils 5 und das weitere Drehmomentübertragungsprofil 6 auf zwei unterschiedlich große Torx-Profile beschränkt. Alternativ können das Drehmomentübertragungsprofil 5 und das einstückig mit dem Drehmomentübertragungsprofil 5 verbundene weitere Drehmomentübertragungsprofil 6 jeweils als Sechskantprofil, beispielsweise Außensechkskantprofil, für verschiedene Schrauben mit Innensechskantprofilen als Drehmomentaufnahmeprofil ausgebildet sein. Alternativ können das Drehmomentübertragungsprofil 5 und das einstückig mit dem Drehmomentübertragungsprofil 5 verbundene weitere Drehmomentübertragungsprofil 6 jeweils von im Markt üblichen Profilen gebildet sein, beispielsweise Robertson-Profilen oder Triple-Square-Profilen oder Torq-Profilen oder Tri-Wing-Profilen.

## Patentansprüche

1. Schraubwerkzeug (1) zum Handhaben von Schrauben, wobei das Schraubwerkzeug (1) ein Drehmomentübertragungsprofil (5) aufweist, das ausgebildet ist, in ein Drehmomentaufnahmeprofil einer Schraube eingeführt zu werden, **dadurch gekennzeichnet, dass** das Schraubwerkzeug (1) mit mindestens einem weiteren Drehmomentübertragungsprofil (6) versehen ist, das angrenzend und benachbart zu dem Drehmomentübertragungsprofil (5) angeordnet ist.

2. Schraubwerkzeug nach Anspruch 1, dass das weitere Drehmomentübertragungsprofil (6) an einer Stirnfläche (5a) des Drehmomentübertragungsprofils (5) angeordnet ist, insbesondere starr angeordnet ist.

3. Schraubwerkzeug nach Anspruch 1 oder 2, dass das weitere Drehmomentübertragungsprofil (6) einen Außendurchmesser (d) aufweist, der kleiner als der Außendurchmesser (D) des Drehmomentübertragungsprofils (5) ist.

4. Schraubwerkzeug nach einem der Ansprüche 1 bis 3, dass das Drehmomentübertragungsprofil (5) und das weitere Drehmomentübertragungsprofil (6) jeweils als Sechskantprofil ausgebildet ist.

5. Schraubwerkzeug nach einem der Ansprüche 1 bis 4, dass das Drehmomentübertragungsprofil (5) und das weitere Drehmomentübertragungsprofil (6) jeweils als Torx-Profil ausgebildet ist.

6. Schraubwerkzeug nach Anspruch 5, dass das Drehmomentübertragungsprofil (5) als Torx-Profil T40 oder TX40 oder TH40 ausgebildet ist.

7. Schraubwerkzeug nach Anspruch 5 oder 6, dass das weitere Drehmomentübertragungsprofil (6) als Torx-Profil T25 oder TX25 oder TH25 ausgebildet ist.

8. Schraubwerkzeug nach Anspruch 5 oder 6, dass das weitere Drehmomentübertragungsprofil (6) als Torx-Profil T15 oder TX15 oder TH15 ausgebildet ist.

9. Schraubwerkzeug nach einem der Ansprüche 1 bis 8, dass das Schraubwerkzeug (1) als Schraubendreher ausgebildet ist.

10. Schraubwerkzeug nach einem der Ansprüche 1 bis 8, dass das Schraubwerkzeug (1) als Bit-Einsatz (2) ausgebildet ist.
